# EUROPÄISCHE PATENTANMELDUNG

(11) **EP 4 657 989 A1**
(43) Veröffentlichungstag der Anmeldung: **03.12.2025**
(21) Anmeldenummer: 24178753.0
(22) Anmeldetag: 29.05.2024
(51) Int. Cl.: H05B 45/14, H05B 47/14

(54) **VERFAHREN ZUR KONFIGURATION EINER LEUCHTE FÜR EIN FAHRZEUG SOWIE KONFIGURIERTE LEUCHTE FÜR EIN FAHRZEUG**

(71) Anmelder: ZKW Group GmbH, 3250 Wieselburg (AT)
(72) Erfinder: Guth, Christian, 7433 Mariasdorf (AT)
(74) Vertreter: Patentanwaltskanzlei Matschnig & Forsthuber OG

(57) **Zusammenfassung**

Die Erfindung betrifft ein Verfahren zur Konfiguration einer Leuchte (1) für ein Fahrzeug (1), wobei die Leuchte (1) ein Leuchtmodul (2) umfassend eine Anzahl an Lichtquellen (2a), insbesondere LEDs, sowie eine Treiberschaltung (3) zur elektrischen Versorgung des Leuchtmoduls (2) aufweist, wobei die Anzahl an Lichtquellen (2a) in einem Leuchtstrang (2b) angeordnet sind, wobei das Leuchtmodul (2) zumindest ein elektronisches Hilfsbauteil (Rh) in Form eines ohmschen Widerstands aufweist, welches Hilfsbauteil (Rh) dazu vorgesehen ist, in einem Normalbetrieb des Leuchtmoduls (2) bestromt zu werden, wobei dieses elektronische Hilfsbauteil (Rh) einen Widerstandswert aufweist, der repräsentativ für die Helligkeitsklasse des Leuchtmoduls (2) ist, wobei das Verfahren die folgenden Schritte umfasst:
a) Bereitstellen eines Leuchtmoduls (2) sowie einer passenden Treiberschaltung (3),
b) Erfassen des Widerstandswertes des Hilfsbauteils (Rh) des Leuchtmoduls (2),
c) Konfigurieren der Treiberschaltung (3) in Abhängigkeit von dem in Schritt b) erfassten Widerstandswert, sodass die Ausgangsspannung oder der Ausgangsstrom der Treiberschaltung (3) entsprechend der Helligkeitsklasse der Leuchtquellen (2a) angepasst wird.

## Beschreibung

Die Erfindung betrifft ein Verfahren zur Konfiguration einer Leuchte für ein Fahrzeug, wobei die Leuchte ein Leuchtmodul umfassend eine Anzahl an Lichtquellen, insbesondere LEDs, sowie eine Treiberschaltung zur elektrischen Versorgung des Leuchtmoduls aufweist, wobei die Anzahl an Lichtquellen in einem Leuchtstrang angeordnet sind.

In Scheinwerfern und Rückleuchten werden meistens einfache LED-PCBs von Licht-Steuergeräten oder Steuerplatinen betrieben. Aufgrund verschiedener Lichtquellenhelligkeitsklassen wird in der Regel zusätzlich ein Binning-Widerstand auf der LED-PCB bzw. auf einem Leuchtmodul verbaut, um die vorliegende Helligkeitsklasse zu identifizieren.

Die Erfindung zielt darauf ab eine Lösung zu schaffen, die eine Erkennbarkeit der Helligkeitsklasse ermöglicht und zudem den hierfür erforderlichen Verkabelungs- und Elektronikaufwand reduziert.

Diese Aufgabe wird durch ein Verfahren der eingangs genannten Art gelöst, bei welchem erfindungsgemäß das Leuchtmodul zumindest ein elektronisches Hilfsbauteil in Form eines ohmschen Widerstands aufweist, welches Hilfsbauteil dazu vorgesehen ist, in einem Normalbetrieb des Leuchtmoduls bestromt zu werden, wobei dieses elektronische Hilfsbauteil einen Widerstandswert aufweist, der repräsentativ für die Helligkeitsklasse des Leuchtmoduls, insbesondere der Lichtquellen des Leuchtmoduls, ist, wobei das Verfahren die folgenden Schritte umfasst: a) Bereitstellen eines Leuchtmoduls sowie einer passenden Treiberschaltung, b) Erfassen des Widerstandswertes des Hilfsbauteils des Leuchtmoduls, c) Konfigurieren der Treiberschaltung in Abhängigkeit von dem in Schritt b) erfassten Widerstandswert, sodass die Ausgangsspannung oder der Ausgangsstrom der Treiberschaltung entsprechend der Helligkeitsklasse der Leuchtquellen angepasst wird.

Die Anzahl der Lichtquellen beträgt typischerweise zwei oder mehr pro Strang. Auch können mehrere Stränge vorgesehen sein. Prinzipiell ist aber auch denkbar, dass bloß eine einzige Lichtquelle pro Strang und/oder bloß ein einziger Strang vorgesehen ist. Als "Normalbetrieb" einer Lichtquelle wird ein Betrieb verstanden, in dem die Lichtquelle Licht abstrahlt und der Strom typischerweise innerhalb des Nennbereichs der Lichtquelle liegt. Bezüglich der Widerstandswerten der Hilfsbauteile der Leuchtmodule können Tabellen vorgesehen sein, in denen eine Zuordnung der Widerstandswerte zu unterschiedlichen Helligkeitsklassen, insbesondere eine bijektive Zuordnung, hinterlegt sein kann. Die Konfiguration der Treiberschaltung kann dann durch Abgleich mit der Tabelle, wodurch auf die vorliegende Helligkeitsklasse rückgeschlossen wird, erfolgen. Jeder Helligkeitsklasse wird typischerweise ein eigener Widerstandswert zugeordnet sein.

Insbesondere kann vorgesehen sein, dass in oder nach Schritt b) oder c) die Treiberschaltung mit dem Leuchtmodul zur elektrischen Versorgung des Leuchtmoduls verbunden wird.

Weiters kann vorgesehen sein, dass der Schritt c) während der Fertigung der Leuchte oder der ersten Inbetriebnahme der Leuchte erfolgt. Hierzu kann - solange die Treiberschaltung noch nicht entsprechend der Helligkeitsklasse konfiguriert ist - von einem Schonbetrieb mit geringer Ausgangsleistung ausgegangen werden, um dann - nach erfolgter Erfassung - die Konfiguration vorzunehmen und in den Normalbetrieb überzugehen.

Alternativ dazu kann der Messstrom aber auch höher als der Nennstrom sein.

Insbesondere kann vorgesehen sein, dass die Schritte b) und c) bloß einmalig bei der Fertigung oder ersten Inbetriebnahme der Leuchte erfolgen und die Konfiguration des Leuchtmoduls im Anschluss permanent beibehalten wird. Dadurch wird ein rascheres "Hochfahren" des Systems ermöglicht, sobald die Konfiguration einmal vorgenommen wurde. Zu diesem Zweck kann die Konfiguration in einem Speicher hinterlegt werden.

Weiters kann vorgesehen sein, dass die Treiberschaltung einen Mikrocontroller aufweist, dem der in Schritt b) erfasste Widerstandswert zugeführt wird, wobei der Mikrocontroller dazu eingerichtet ist, die Ausgangsspannung/den Ausgangsstrom der Treiberschaltung in Abhängigkeit der erfassten Helligkeitsklasse zu steuern. Anders als im Stand der Technik erfasst der Mikrocontroller den Widerstandswert nicht selbst, sondern dieser Widerstandswert wird dem Mikrocontroller zugeführt.

Insbesondere kann vorgesehen sein, dass die Treiberschaltung einen Konstantspannungswandler sowie einen Linearregler aufweist, wobei der Linearregler zur Nachregelung des Stromes im Leuchtstrangvorgesehen ist, wobei das Hilfsbauteil in Serie zu dem Leuchtstrang geschaltet ist. Der der Linearregler regelt nicht die Ausgangsspannung nach, sondern den Strom im Leuchtstrang. d.h. der Linearregler agiert im Leuchtstrang als Konstantstromsenke und die verfügbare Spannung wird durch den Konstantspannungswandler vorgegeben.

Weiters kann vorgesehen sein, dass das Hilfsbauteil einen Widerstandswert aufweist, der so gewählt ist, dass in einem Normalbetrieb des Leuchtmoduls die elektrische Leistung, die an dem Hilfsbauteil umgesetzt wird, weniger als 10% der Leistung des Leuchtstranges beträgt, wobei der Widerstandswert des Hilfsbauteils vorzugsweise zwischen 0,1 Ohm und 5 Ohm, insbesondere zwischen 0,5 Ohm und 1,5 Ohm, beträgt. Typische Ströme durch die Lichtquellen, insbesondere in Form von LEDs, betragen ≤ 100 mA.

Insbesondere kann vorgesehen sein, dass das Erfassen des Widerstandswertes des Hilfsbauteils des Leuchtmoduls gemäß Schritt b) während der Fertigung der Leuchte erfolgt, indem eine elektrische Verbindung zwischen dem Leuchtmodul und der Treiberschaltung hergestellt wird, der Leuchtstrang vorübergehend kurzgeschlossen wird, vorzugsweise unter Verwendung eines Nadeladapters, und ein Konstantstrom über das Hilfsbauteil mittels der Treiberschaltung getrieben wird, wobei durch gleichzeitige Messung der Spannung an dem Hilfsbauteil auf seinen Widerstandswert und somit die Helligkeitsklasse der Lichtquellen im Leuchtstrang rückgeschlossen wird.

Weiters kann vorgesehen sein, dass das Hilfsbauteil parallel zu dem Leuchtstrang geschaltet ist, um eine elektrische Spannung, die trotz einer gewünschten Ausschaltung der Treiberschaltung aufgrund kapazitiver Effekte noch vorübergehend an dem Leuchtstrang anliegen kann, rascher abzubauen.

Insbesondere kann vorgesehen sein, dass die Treiberschaltung zumindest zwei Kanäle aufweist, wobei das Hilfsbauteil ausgehend von einem mit dem Leuchtstrang gemeinsamen ersten Knotenpunkt zu einem ersten Kanal geführt ist, und wobei der Leuchtstrang ausgehend von dem ersten Knotenpunkt zu einem zweiten Kanal geführt ist, wobei an dem ersten Kanal ein zweiter Knotenpunkt vorgesehen ist, wobei zwischen dem zweiten Knotenpunkt und dem zweiten Kanal ein zusätzliches elektronisches Bauteil in Form eines ohmschen Widerstands vorgesehen ist, nachfolgend Zusatzwiderstand genannt, sodass bei einem hochohmigen Betrieb des ersten Kanals im Wesentlichen eine Serienschaltung zwischen dem Hilfsbauteil und dem Zusatzwiderstand vorliegt, und diese Serienschaltung parallel zu dem Leuchtstrang geschaltet ist.

Weiters kann vorgesehen sein, dass der Widerstandswert des Zusatzwiderstands zwischen 10 kOhm und 30 kOhm beträgt und der Widerstandswert des Hilfsbauteils zwischen 1 und 5 Ohm beträgt.

Insbesondere kann vorgesehen sein, dass das Erfassen des Widerstandswertes des Hilfsbauteils des Leuchtmoduls gemäß Schritt b) erfolgt, indem der erste Kanal aktiviert wird und ein Referenzstrom über das Hilfsbauteil und den Zusatzwiderstand zu dem zweiten Kanal geleitet wird, wobei die Differenzspannung zwischen den beiden Kanälen sowie das Potenzial an dem ersten Knotenpunkt erfasst wird und durch Messen daraus abgeleiteter Größen auf den Widerstandswert des Hilfsbauteils rückgeschlossen wird. Dies ist insbesondere bei der Verwendung der Leuchte als Rückleuchte von Bedeutung.

Weiters kann vorgesehen sein, dass der erste Kanal im Normalbetrieb der Leuchte hochohmig betrieben wird. Das bedeutet, dass der Kanal hochohmig geschaltet wird, um zufließende Ströme gering zu halten und damit elektrische Verluste zu minimeren.

Insbesondere kann vorgesehen sein, dass die Leuchte zwei oder mehr Stränge umfasst, die jeweils Lichtquellen aufweisen, wobei die Lichtquellen der Stränge die gleiche Helligkeitsklasse aufweisen, wobei jedem Strang ein eigener Kanal zugewiesen ist, wobei die Erfassung der Helligkeitsklasse unter Anwendung eines erfindungsgemäßen Verfahrens.

Weiters betrifft die Erfindung eine konfigurierte Leuchte, wobei die Leuchte ein Leuchtmodul umfassend eine Anzahl an Lichtquellen, insbesondere LEDs, sowie eine Treiberschaltung zur elektrischen Versorgung des Leuchtmoduls aufweist, wobei die Anzahl an Lichtquellen in einem Leuchtstrang angeordnet sind, wobei das Leuchtmodul zumindest ein elektronisches Hilfsbauteil in Form eines ohmschen Widerstands aufweist, welches Hilfsbauteil dazu vorgesehen ist, in einem Normalbetrieb des Leuchtmoduls bestromt zu werden, wobei dieses elektronische Hilfsbauteil einen Widerstandswert aufweist, der repräsentativ für die Helligkeitsklasse des Leuchtmoduls, insbesondere der Lichtquellen des Leuchtmoduls, ist, wobei die Konfiguration der Leuchte durch Anwendung eines erfindungsgemäßen Verfahrens erhalten wurde.

Die Erfindung ist im Folgenden anhand einer beispielhaften und nicht einschränkenden Ausführungsform näher erläutert, die in den Figuren veranschaulicht ist. Darin zeigt
Figur 1 ein Ersatzschaltbild einer Leuchte gemäß dem Stand der Technik,
Figur 2 ein Ersatzschaltbild einer erfindungsgemäßen Leuchte in einer ersten Ausführungsform,
Figur 3 ein Ersatzschaltbild einer erfindungsgemäßen Leuchte in einer zweiten Ausführungsform,
Figur 4 ein Ersatzschaltbild einer erfindungsgemäßen Leuchte analog zur Fig. 3, allerdings mit zwei Leuchtsträngen gleicher Helligkeitsklasse,
Figur 5 ein Ersatzschaltbild einer erfindungsgemäßen Leuchte analog zur Fig. 3, allerdings mit zwei Leuchtsträngen unterschiedlicher Helligkeitsklasse, und
Figur 6 ein Ersatzschaltbild einer typischen Treiberschaltung zur Versorgung eines Leuchtstranges.

In den folgenden Figuren bezeichnen - sofern nicht anders angegeben - gleiche Bezugszeichen gleiche Merkmale.

Figur 1 zeigt ein Ersatzschaltbild einer Leuchte 1 gemäß dem Stand der Technik. Dort befindet sich ein individueller Widerstandswert Rh auf einem Leuchtmodul 2 in Form einer LED PCB, welcher individueller Widerstandswert Rh die Helligkeitsklasse der verbauten LEDs repräsentiert. Ein Mikrocontroller 3a auf der Steuerplatine bzw. Treiberschaltung 3 liest den Spannungswert, der sich aufgrund Rp und Rh ergibt, an einem ADC Pin ein und stellt den Strom entsprechend einer im Mikrocontroller 3a hinterlegten Tabelle ein. Der Hilfswidertand Rh wird im Normalbetrieb nicht bestromt und ist daher bloß zur Einordnung der Helligkeitsklasse vorgesehen. Um z.B. ein unerwünschtes Glimming zu verhindern, muss ein zusätzlicher Widerstand vorgesehen werden.

Mit Blick auf Fig. 2 sei nun eine erste Ausführungsform der Erfindung erörtert, die viele Gemeinsamkeiten mit den verbleibenden Ausführungsformen aufweist. So ist allen erfindungsgemäßen Ausführungsformen gemein, dass diese ein Verfahren zur Konfiguration einer Leuchte 1 für ein Fahrzeug ermöglichen, wobei die Leuchte 1 ein Leuchtmodul 2 umfassend eine Anzahl an Lichtquellen 2a, insbesondere LEDs, sowie eine Treiberschaltung 3 zur elektrischen Versorgung des Leuchtmoduls 2 aufweist. Die Lichtquellen 2a sind in zumindest einem Leuchtstrang 2b angeordnet. Anders als im Stand der Technik weist das Leuchtmodul 2 zumindest ein elektronisches Hilfsbauteil Rh in Form eines ohmschen Widerstands aufweist, welches Hilfsbauteil Rh dazu vorgesehen ist, auch in einem Normalbetrieb des Leuchtmoduls 2 bestromt zu werden, wobei dieses elektronische Hilfsbauteil Rh einen Widerstandswert aufweist, der repräsentativ für die Helligkeitsklasse des Leuchtmoduls 2, insbesondere der Lichtquellen des Leuchtmoduls, ist, wobei das Verfahren die folgenden Schritte umfasst: a) Bereitstellen eines Leuchtmoduls 2 sowie einer passenden Treiberschaltung 3, b) Erfassen des Widerstandswertes des Hilfsbauteils Rh des Leuchtmoduls 2, und c) Konfigurieren der Treiberschaltung 3 in Abhängigkeit von dem in Schritt b erfassten Widerstandswert, sodass die Ausgangsspannung oder der Ausgangsstrom der Treiberschaltung 3 entsprechend der Helligkeitsklasse der Leuchtquellen 2a angepasst wird. Die Treiberschaltung umfasst einen DC/DC-Wandler 5, der durch die Versorgungsspannung Uv versorgt wird. Das Bezugszeichen 7 betrifft einen Kommunikationsbus, z.B. SPI oder UART.

Insbesondere kann vorgesehen sein, dass in oder nach Schritt b) oder c) die Treiberschaltung 3 mit dem Leuchtmodul 2 zur elektrischen Versorgung des Leuchtmoduls 2 verbunden wird. Der Schritt c) kann z.B. während der Fertigung der Leuchte 1 oder der ersten Inbetriebnahme der Leuchte 1 erfolgen. Insbesondere kann vorgesehen sein, dass die Schritte b) und c) bloß einmalig bei der Fertigung oder ersten Inbetriebnahme der Leuchte 1 erfolgen und die Konfiguration des Leuchtmoduls 2 im Anschluss permanent beibehalten wird. Dadurch ist ein rasches "Hochfahren" der Leuchte 1 möglich, sobald die Konfiguration einmal vorgenommen wurde. zu diesem Zweck kann die Leuchte 1 einen Speicher aufweisen, in der die Konfiguration hinterlegt wird.

Weiters kann vorgesehen sein, dass die Treiberschaltung 3 einen Mikrocontroller 3a aufweist, dem der in Schritt b) erfasste Widerstandswert zugeführt wird, wobei der Mikrocontroller 3a dazu eingerichtet ist, die Ausgangsspannung/den Ausgangsstrom der Treiberschaltung 3 in Abhängigkeit der erfassten Helligkeitsklasse zu steuern.

Mit Blick auf Fig. 2 sei erwähnt, dass insbesondere vorgesehen sein kann, dass die Treiberschaltung 3 einen Konstantspannungswandler sowie einen Linearregler aufweist, wobei der Linearregler zur Nachregelung des Stromes im Leuchtstrang 2bvorgesehen ist, wobei das Hilfsbauteil Rh in Serie zu dem Leuchtstrang 2b geschaltet ist. Dabei kann vorgesehen sein, dass das Hilfsbauteil Rh einen Widerstandswert aufweist, der so gewählt ist, dass in einem Normalbetrieb des Leuchtmoduls 2 die elektrische Leistung, die an dem Hilfsbauteil Rh umgesetzt wird, weniger als 10% der Leistung des Leuchtstranges 2b beträgt, wobei der Widerstandswert des Hilfsbauteils Rh vorzugsweise zwischen 0,1 Ohm und 5 Ohm, insbesondere zwischen 0,5 Ohm und 1,5 Ohm, beträgt. Weiters kann vorgesehen sein, dass das Erfassen des Widerstandswertes des Hilfsbauteils Rh des Leuchtmoduls 2 gemäß Schritt b) während der Fertigung der Leuchte 1 erfolgt, indem eine elektrische Verbindung zwischen dem Leuchtmodul 2 und der Treiberschaltung 3 hergestellt wird, der Leuchtstrang 2b vorübergehend kurzgeschlossen wird, vorzugsweise unter Verwendung eines Nadeladapters 4, und ein Konstantstrom über das Hilfsbauteil Rh mittels der Treiberschaltung 3 getrieben wird, wobei durch gleichzeitige Messung der Spannung an dem Hilfsbauteil Rh auf seinen Widerstandswert und somit die Helligkeitsklasse der Lichtquellen 2a im Leuchtstrang 2b rückgeschlossen wird.

Mit Blick auf Fig. 3 sei erwähnt, dass alternativ zu Fig. 2 das Hilfsbauteil Rh parallel zu dem Leuchtstrang 2b geschaltet sein kann, um eine elektrische Spannung, die trotz einer gewünschten Ausschaltung der Treiberschaltung 3 aufgrund kapazitiver Effekte noch vorübergehend an dem Leuchtstrang 2b anliegen kann, rascher abzubauen. Dadurch kann ein unerwünschtes Nachglimmen der Lichtquellen 2a reduziert werden.

Weiters kann vorgesehen sein, dass die Treiberschaltung 3 zumindest zwei Kanäle CH1, CH2 aufweist, wobei das Hilfsbauteil Rh ausgehend von einem mit dem Leuchtstrang 2b gemeinsamen ersten Knotenpunkt K1 zu einem ersten Kanal CH1 geführt ist, und wobei der Leuchtstrang 2b ausgehend von dem ersten Knotenpunkt K1 zu einem zweiten Kanal CH2 geführt ist, wobei an dem ersten Kanal CH1 ein zweiter Knotenpunkt K2 vorgesehen ist, wobei zwischen dem zweiten Knotenpunkt K2 und dem zweiten Kanal CH2 ein zusätzliches elektronisches Bauteil in Form eines ohmschen Widerstands vorgesehen ist, nachfolgend Zusatzwiderstand Rh+ genannt, sodass bei einem hochohmigen Betrieb des ersten Kanals CH1 im Wesentlichen eine Serienschaltung zwischen dem Hilfsbauteil Rh und dem Zusatzwiderstand Rh+ vorliegt, und diese Serienschaltung parallel zu dem Leuchtstrang 2b geschaltet ist. Wird Rh+ als Anti-Glimm-Widerstand eingesetzt, kann im Betrieb Energie von Restkapazitäten oder Leckströme, die sonst zu unerwünschten Nachglimmen führen, zusätzlich abbauen. Vorzugsweise kann vorgesehen sein, dass der Widerstandswert des Zusatzwiderstands Rh+ zwischen 10 kOhm und 30 kOhm beträgt und der Widerstandswert des Hilfsbauteils Rh zwischen 1 und 5 Ohm beträgt.

Insbesondere kann vorgesehen sein, dass das Erfassen des Widerstandswertes des Hilfsbauteils Rh des Leuchtmoduls 2 gemäß Schritt b) erfolgt, indem der erste Kanal CH1 aktiviert wird und ein Referenzstrom über das Hilfsbauteil Rh und den Zusatzwiderstand Rh+ zu dem zweiten Kanal CH2 geleitet wird, wobei die Differenzspannung Uch12 zwischen den beiden Kanälen CH1, CH2 sowie das Potenzial an dem ersten Knotenpunkt K1 erfasst wird und durch Messen daraus abgeleiteter Größen auf den Widerstandswert des Hilfsbauteils Rh rückgeschlossen wird. Die Messung des Potenzials kann z.B. in Bezug auf CH2 erfolgen. Es kann zur Einsparung von Energie vorgesehen sein, dass der erste Kanal CH1 im Normalbetrieb der Leuchte 1 hochohmig betrieben wird.

Mit Blick auf Figuren 4 und 5 sei erwähnt, dass auch vorgesehen sein kann, dass die Leuchte 1 zwei oder mehr Stränge 2b umfasst, die jeweils Lichtquellen 2a aufweisen, wobei die Lichtquellen 2a der Stränge 2b die gleiche Helligkeitsklasse aufweisen, wobei jedem Strang 2b ein eigener Kanal CH-4, CH-2 zugewiesen ist, wobei die Erfassung der Helligkeitsklasse unter Anwendung eines erfindungsgemäßen Verfahrens erfolgt.

In Figur 4 weisen die Leuchtstränge 2b bzw. deren Lichtquellen 2a die gleiche Helligkeitsklasse auf. In Figur 5 sind hingegen unterschiedliche Helligkeitsklassen vorhanden, weshalb abweichende Hilfswiderstände Rh1 und Rh2 vorgesehen sind.

Figur 6 zeigt ein Ersatzschaltbild eines typischen DCDC-Wandlers zur Versorgung eines Leuchtmoduls 2. Dabei bezeichnet das Bezugszeichen 5a einen Boost-Konverter und das Bezugszeichen 5b einen Buck-Konverter.

Die Erfindung betrifft zudem eine konfigurierte Leuchte 1, wobei die Leuchte 1 ein Leuchtmodul 2 umfassend eine Anzahl an Lichtquellen 2a, insbesondere LEDs, sowie eine Treiberschaltung 3 zur elektrischen Versorgung des Leuchtmoduls 2 aufweist, wobei die Anzahl an Lichtquellen 2a in einem Leuchtstrang 2b angeordnet sind, wobei das Leuchtmodul 2 zumindest ein elektronisches Hilfsbauteil Rh in Form eines ohmschen Widerstands aufweist, welches Hilfsbauteil Rh dazu vorgesehen ist, in einem Normalbetrieb des Leuchtmoduls 2 bestromt zu werden, wobei dieses elektronische Hilfsbauteil Rh einen Widerstandswert aufweist, der repräsentativ für die Helligkeitsklasse des Leuchtmoduls 2, insbesondere der Lichtquellen des Leuchtmoduls, ist, wobei die Konfiguration der Leuchte 1 durch Anwendung eines erfindungsgemäßen Verfahrens erhalten wurde.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Insbesondere können sämtliche Merkmale des Verfahrens in der Vorrichtung implementiert sein bzw. jene Merkmale des Verfahrens, die in der Implementierung des Vorrichtung Widerklang finden, auch Teil der Vorrichtung sein. Etwaige Bezugszeichen in den Ansprüchen sind beispielhaft und dienen nur der einfacheren Lesbarkeit der Ansprüche, ohne diese einzuschränken.

## Patentansprüche

1. Verfahren zur Konfiguration einer Leuchte (1) für ein Fahrzeug, wobei die Leuchte (1) ein Leuchtmodul (2) umfassend eine Anzahl an Lichtquellen (2a), insbesondere LEDs, sowie eine Treiberschaltung (3) zur elektrischen Versorgung des Leuchtmoduls (2) aufweist, wobei die Anzahl an Lichtquellen (2a) in einem Leuchtstrang (2b) angeordnet sind, wobei das Leuchtmodul (2) zumindest ein elektronisches Hilfsbauteil (Rh) in Form eines ohmschen Widerstands aufweist, welches Hilfsbauteil (Rh) dazu vorgesehen ist, in einem Normalbetrieb des Leuchtmoduls (2) bestromt zu werden, wobei dieses elektronische Hilfsbauteil (Rh) einen Widerstandswert aufweist, der repräsentativ für die Helligkeitsklasse des Leuchtmoduls (2), insbesondere der Lichtquellen des Leuchtmoduls, ist, wobei das Verfahren die folgenden Schritte umfasst:
a) Bereitstellen eines Leuchtmoduls (2) sowie einer passenden Treiberschaltung (3),
b) Erfassen des Widerstandswertes des Hilfsbauteils (Rh) des Leuchtmoduls (2),
c) Konfigurieren der Treiberschaltung (3) in Abhängigkeit von dem in Schritt b) erfassten Widerstandswert, sodass die Ausgangsspannung oder der Ausgangsstrom der Treiberschaltung (3) entsprechend der Helligkeitsklasse der Leuchtquellen (2a) angepasst wird.

2. Verfahren nach Anspruch 1, wobei in oder nach Schritt b) oder c) die Treiberschaltung (3) mit dem Leuchtmodul (2) zur elektrischen Versorgung des Leuchtmoduls (2) verbunden wird.

3. Verfahren nach Anspruch 1 oder 2, wobei der Schritt c) während der Fertigung der Leuchte (1) oder der ersten Inbetriebnahme der Leuchte (1) erfolgt.

4. Verfahren nach Anspruch 3, wobei die Schritte b) und c) bloß einmalig bei der Fertigung oder ersten Inbetriebnahme der Leuchte (1) erfolgen und die Konfiguration des Leuchtmoduls (2) im Anschluss permanent beibehalten wird.

5. Verfahren nach einem der vorhergehenden Ansprüche, wobei die Treiberschaltung (3) einen Mikrocontroller (3a) aufweist, dem der in Schritt b) erfasste Widerstandswert zugeführt wird, wobei der Mikrocontroller (3a) dazu eingerichtet ist, die Ausgangsspannung/den Ausgangsstrom der Treiberschaltung (3) in Abhängigkeit der erfassten Helligkeitsklasse zu steuern.

6. Verfahren nach einem der vorhergehenden Ansprüche, wobei die Treiberschaltung (3) einen Konstantspannungswandler sowie einen Linearregler aufweist, wobei der Linearregler zur Nachregelung des Stromes im Leuchtstrang (2b) vorgesehen ist, wobei das Hilfsbauteil (Rh) in Serie zu dem Leuchtstrang (2b) geschaltet ist.

7. Verfahren nach Anspruch 6, wobei das Hilfsbauteil (Rh) einen Widerstandswert aufweist, der so gewählt ist, dass in einem Normalbetrieb des Leuchtmoduls (2) die elektrische Leistung, die an dem Hilfsbauteil (Rh) umgesetzt wird, weniger als 10% der Leistung des Leuchtstranges (2b) beträgt, wobei der Widerstandswert des Hilfsbauteils (Rh) vorzugsweise zwischen 0,1 Ohm und 5 Ohm, insbesondere zwischen 0,5 Ohm und 1,5 Ohm, beträgt.

8. Verfahren nach Anspruch 6 oder 7, wobei das Erfassen des Widerstandswertes des Hilfsbauteils (Rh) des Leuchtmoduls (2) gemäß Schritt b) während der Fertigung der Leuchte (1) erfolgt, indem eine elektrische Verbindung zwischen dem Leuchtmodul (2) und der Treiberschaltung (3) hergestellt wird, der Leuchtstrang (2b) vorübergehend kurzgeschlossen wird, vorzugsweise unter Verwendung eines Nadeladapters (4), und ein Konstantstrom über das Hilfsbauteil (Rh) mittels der Treiberschaltung (3) getrieben wird, wobei durch gleichzeitige Messung der Spannung an dem Hilfsbauteil (Rh) auf seinen Widerstandswert und somit die Helligkeitsklasse der Lichtquellen (2a) im Leuchtstrang (2b) rückgeschlossen wird.

9. Verfahren nach einem der Ansprüche 1 bis 5, wobei das Hilfsbauteil (Rh) parallel zu dem Leuchtstrang (2b) geschaltet ist, um eine elektrische Spannung, die trotz einer gewünschten Ausschaltung der Treiberschaltung (3) aufgrund kapazitiver Effekte noch vorübergehend an dem Leuchtstrang (2b) anliegen kann, rascher abzubauen.

10. Verfahren nach einem der Ansprüche 1 bis 5, wobei die Treiberschaltung (3) zumindest zwei Kanäle (CH1, CH2) aufweist, wobei das Hilfsbauteil (Rh) ausgehend von einem mit dem Leuchtstrang (2b) gemeinsamen ersten Knotenpunkt (K1) zu einem ersten Kanal (CH1) geführt ist, und wobei der Leuchtstrang (2b) ausgehend von dem ersten Knotenpunkt (K1) zu einem zweiten Kanal (CH2) geführt ist, wobei an dem ersten Kanal (CH1) ein zweiter Knotenpunkt (K2) vorgesehen ist, wobei zwischen dem zweiten Knotenpunkt (K2) und dem zweiten Kanal (CH2) ein zusätzliches elektronisches Bauteil in Form eines ohmschen Widerstands vorgesehen ist, nachfolgend Zusatzwiderstand (Rh+) genannt, sodass bei einem hochohmigen Betrieb des ersten Kanals (CH1) im Wesentlichen eine Serienschaltung zwischen dem Hilfsbauteil (Rh) und dem Zusatzwiderstand (Rh+) vorliegt, und diese Serienschaltung parallel zu dem Leuchtstrang (2b) geschaltet ist.

11. Verfahren nach Anspruch 10, wobei der Widerstandswert des Zusatzwiderstands (Rh+) zwischen 10 kOhm und 30 kOhm beträgt und der Widerstandswert des Hilfsbauteils (Rh) zwischen 1 und 5 Ohm beträgt.

12. Verfahren nach Anspruch 10 oder 11, wobei das Erfassen des Widerstandswertes des Hilfsbauteils (Rh) des Leuchtmoduls (2) gemäß Schritt b) erfolgt, indem der erste Kanal (CH1) aktiviert wird und ein Referenzstrom über das Hilfsbauteil (Rh) und den Zusatzwiderstand (Rh+) zu dem zweiten Kanal (CH2) geleitet wird, wobei die Differenzspannung (Uch12) zwischen den beiden Kanälen (CH1, CH2) sowie das Potenzial an dem ersten Knotenpunkt (K1) erfasst wird und durch Messen daraus abgeleiteter Größen auf den Widerstandswert des Hilfsbauteils (Rh) rückgeschlossen wird.

13. Verfahren nach einem der Ansprüche 10 bis 12, wobei der erste Kanal (CH1) im Normalbetrieb der Leuchte (1) hochohmig betrieben wird.

14. Verfahren nach einem der vorhergehenden Ansprüche, wobei die Leuchte (1) zwei oder mehr Stränge (2b) umfasst, die jeweils Lichtquellen (2a) aufweisen, wobei die Lichtquellen (2a) der Stränge (2b) die gleiche Helligkeitsklasse aufweisen, wobei jedem Strang (2b) ein eigener Kanal (CH-4, CH-2) zugewiesen ist, wobei die Erfassung der Helligkeitsklasse unter Anwendung eines Verfahrens nach einem der vorhergehenden Ansprüche erfolgt.

15. Konfigurierte Leuchte (1), wobei die Leuchte (1) ein Leuchtmodul (2) umfassend eine Anzahl an Lichtquellen (2a), insbesondere LEDs, sowie eine Treiberschaltung (3) zur elektrischen Versorgung des Leuchtmoduls (2) aufweist, wobei die Anzahl an Lichtquellen (2a) in einem Leuchtstrang (2b) angeordnet sind, wobei das Leuchtmodul (2) zumindest ein elektronisches Hilfsbauteil (Rh) in Form eines ohmschen Widerstands aufweist, welches Hilfsbauteil (Rh) dazu vorgesehen ist, in einem Normalbetrieb des Leuchtmoduls (2) bestromt zu werden, wobei dieses elektronische Hilfsbauteil (Rh) einen Widerstandswert aufweist, der repräsentativ für die Helligkeitsklasse des Leuchtmoduls (2), insbesondere der Lichtquellen des Leuchtmoduls, ist, wobei die Konfiguration der Leuchte (1) durch Anwendung eines Verfahrens nach einem der vorgenannten Ansprüche erhalten wurde.
